# FASCICULE DE BREVET EUROPEEN

(11) **EP 1 280 996 B1**
(45) Date de publication et mention de la délivrance du brevet: **31.03.2004**
(21) Numéro de dépôt: 00920319.1
(22) Date de dépôt: 08.05.2000
(51) Int. Cl.: F04C 13/00, F04C 15/00, F04C 2/18

(54) **POMPE DE DOSAGE POUR PRODUITS LIQUIDES**
DOSIERPUMPE ZUM FÖRDERN VON FLÜSSIGKEITEN
METERING PUMP FOR LIQUID PRODUCTS

(43) Date de publication de la demande: 05.02.2003
(73) Titulaire: Pomtava SA, 2732 Reconvilier (CH)
(72) Inventeur: ZIMMERMANN, Philippe, CH-2732 Malleray (CH); RUEGG, Joseph, CH-2710 Tavannes (CH)
(74) Mandataire: Reuteler, Raymond Werner
(86) Numéro de dépôt international: PCT/CH2000/000255
(87) Numéro de publication internationale: WO 2001/086150

(56) Documents cités:
- DE-A- 1 403 912
- DE-A- 3 903 195
- FR-A- 2 163 935
- US-A- 4 515 512
- US-A- 4 856 427
- US-A- 5 244 367

## Description

La présente invention concerne une pompe de dosage pour produits liquides, telle que décrite dans le préambule de la revendication 1.

On connaît notamment deux types de dispositifs pour le dosage fin de produits liquides, la pompe à engrenage motorisée et le débitmètre à régulateur de débit. Ces deux types de dispositifs présentent des problèmes, notamment dans les cas où il est nécessaire de changer assez rapidement de produit liquide à doser, comme par exemple dans les installations robotisées de peinture de carrosseries de voitures. En effet, dans le cas d'un changement rapide du produit à doser, il est nécessaire que le dispositif de dosage puisse être rapidement et facilement rincé, de manière à ce que lors du dosage d'un produit déterminé, il ne reste aucune particule du produit précédent dans le dispositif de dosage. Les deux types de dispositifs connus présentent des problèmes de rinçage dus à des accès difficiles pour le produit de rinçage ou de nettoyage, ou à des espaces parasites dans lesquels le produit à éliminer peut subsister sous forme de film ou d'amas. D'autre part un rinçage non optimalisé provoque une augmentation de consommation de produit de même qu'une augmentation de la durée nécessaire à un rinçage acceptable.

Il est généralement admis que la pompe à engrenage représente le dispositif de dosage le plus fiable et le plus précis, mais qu'elle est aussi le dispositif de dosage le plus difficile à rincer de manière convenable. Une pompe à engrenages du type considéré ici comprend au moins un engrenage menant et un engrenage mené, lesdits engrenages étant portés chacun par un arbre monté sur des paliers disposés dans le corps de la pompe. Ces paliers créent des espaces parasites difficiles à rincer et aptes à conserver du produit de pompage dégradé, cristallisé ou durci. Une manière d'éviter ces espaces parasites consiste à disposer des garnitures d'étanchéité sur chaque palier, soit au minimum quatre garnitures par pompe. Ces garnitures d'étanchéité sont coûteuses, nécessitent généralement un entretien et sont toujours susceptibles de fuir.

Le document JP-04041984 décrit une pompe à engrenages dans laquelle les deux engrenages sont guidés par la surface périphérique extérieure des dents en frottement glissant sur une surface périphérique intérieure de la chambre de la pompe. Si les problèmes mentionnés plus haut sont partiellement éliminés par la suppression des arbres support des engrenages, l'engrenage menant de ce dispositif est entraîné en rotation par un arbre qui lui est rigidement fixé. Ceci a pour inconvénient notamment d'imposer la position latérale de l'engrenage menant, ce qui nécessite un élargissement de la chambre de la pompe, d'où des espaces parasites latéraux supplémentaires difficiles à rincer.

Le brevet FR 2.163.935 décrit une pompe a engrenages dont l'engrenage menant est entraîné par un arbre d'entraînement fixé de manière à ne lui transmettre qu'un couple de rotation, l'engrenage mené ne comportant aucun axe support. L'arbre d'entraînement de cette pompe ne comporte aucune garniture d'étanchéité, celle-ci étant assurée par un film du liquide pompé. Une telle disposition ne facilite pas le rinçage de la pompe et rend donc son utilisation difficile dans le cas de changements fréquents du liquide pompé.

La garniture d'étanchéité décrite dans DE 14.03.912 ne peut en aucun cas convenir à une pompe telle que proposée ici vu qu'elle est adaptée à une pompe dont l'engrenage menant est rigidement fixé à l'arbre d'entraînement, étant disposée entre deux paliers de support de l'arbre d'entraînement.

Un premier but de l'invention est donc de proposer une pompe de dosage pour produits liquides améliorée relativement aux pompes de dosage connues.

Un autre but de l'invention est de proposer une pompe de dosage dont la rinçabilité est nettement améliorée relativement aux pompes connues.

Encore un autre but est de proposer une pompe de dosage apte à doser un volume de liquide de manière précise.

Ces différents buts sont obtenus par une pompe de dosage pour produits liquides possédant les caractéristiques mentionnées dans la partie caractérisante de la revendication 1 .Des variantes et formes d'exécution particulières sont décrites dans les revendications dépendantes.

Une forme d'exécution préférentielle d'une pompe de dosage pour produits liquides est décrite ci-dessous, cette description étant à considérer en regard du dessin annexé comportant les figures où :
la figure 1 représente une vue latérale selon une première coupe d'une pompe de dosage pour produits liquides selon l'invention,
la figure 2 représente la même pompe selon une coupe dans un plan perpendiculaire au plan de coupe de la figure précédente,
la figure 3 représente schématiquement les éléments constitutifs d'une pompe de dosage.

La figure 1 montre que le corps 1 de la pompe comprend une plaque de fond 10, une plaque intermédiaire 11 et une plaque avant 12, ces trois plaques ayant ici une forme extérieure essentiellement quadrangulaire de dimensions semblables et étant superposées comme on le voit sur la figure. Des moyens de fixation, schématisés en 13, maintiennent ces trois plaques assemblées. Un joint d'étanchéité, non représenté sur la figure, assure l'étanchéité des faces en contact de ces trois plaques.

La plaque intermédiaire 11, vue en élévation à la figure 2, est constitué essentiellement d'une plaque, quadrangulaire selon cette forme d'exécution, comprenant une chambre 110, composée d'au moins deux lobes, aptes à recevoir chacun un engrenage 30, 31 d'un jeu d'engrenages 3. Comme on le voit sur la figure 1, dans la forme d'exécution représentée de la pompe, la chambre 110 traverse complètement la plaque intermédiaire 11. La plaque intermédiaire 11 comprend en outre un canal d'entrée de liquide 111 débouchant dans la chambre 110 ainsi qu'un canal de sortie de liquide 112 sortant de ladite chambre. Les orifices des deux canaux peuvent être disposés chacun sur une paroi latérale de la plaque intermédiaire 11, comme représenté ici, ou alors les canaux 111 et/ou 112 peuvent se prolonger dans l'une ou l'autre des plaques de fond 10 ou avant 12, leurs orifices étant disposés sur une face extérieure de ces plaques.

La pompe comprend en outre un jeu d'engrenages 3 comprenant un engrenage menant 30 et au moins un engrenage mené 31 ainsi que des moyens d'entraînement 4 et des moyens d'étanchéité 5.

Le moyen d'entraînement 4 comprend un moyen motorisé, non représenté sur cette figure, terminé par un arbre d'entraînement 40 traversant un palier 120 aménagé dans la plaque avant 12. Le palier 120 peut être un palier lisse comme représenté ici ou un palier à roulements. L'extrémité 41 de l'arbre 40 est formée de manière à être introduite dans un logement 300 de l'engrenage 30, de forme correspondante, de manière à pouvoir entraîner en rotation ledit engrenage. Dans le cas représenté ici, l'extrémité 41 et le logement 300 ont tous deux une forme en six pans, mais toute autre forme permettant un entraînement en rotation pourrait convenir.

On constate sur la figure que les engrenages 30 et 31 ne sont supportés par aucun arbre, étant uniquement guidés en rotation par la surface périphérique extérieure des dents en contact glissant sur la périphérie intérieure des lobes de la chambre 110. La lubrification des surfaces en mouvement relatif entre elles est assurée par le produit de pompage. L'arbre 40, relié de manière non rigide à l'engrenage menant 30 par son extrémité 41 ne sert qu'à l'entraînement dudit engrenage, sans avoir de fonction de support ou de guidage. L'arbre 40, respectivement son extrémité 41 ne peuvent donc transmettre qu'un couple de rotation à l'engrenage menant 30, à l'exclusion de tout autre effort selon n'importe quelle direction. Les engrenages 30 et 31 n'étant plus guidés latéralement par un arbre, il peuvent se positionner latéralement sous l'effet de la pression du produit de pompage agissant sur leurs faces latérales. On peut donc avoir un espace latéral de chaque côté de chaque engrenage aussi petit que possible, à condition que l'on puisse avoir une lame de produit sous pression assurant le centrage latéral de l'engrenage dans son lobe. De cette manière, on diminue fortement les espaces creux qu'il serait nécessaire de rincer entre deux produits à pomper et on n'a besoin que d'une seule garniture d'étanchéité 5 à monter sur l'arbre 40.

La garniture d'étanchéité 5 peut être constituée de manière connue de bourrages, de joints à lèvres ou, comme représenté ici, d'une garniture mécanique. La garniture mécanique a, relativement aux autres types de garnitures d'étanchéité connus, l'avantage d'offrir la plus faible force de frottement de rotation. De préférence on choisira donc une garniture mécanique, celle-ci comprenant une bague d'étanchéité 50 montée de manière libre autour de l'arbre 40, apte à se déplacer axialement dans un logement 121 aménagé dans le palier 120, étant pressée contre la face avant de l'engrenage 30 par un moyen élastique, par exemple un ressort 51 afin d'assurer mécaniquement l'étanchéité entre la chambre 110 et l'arbre 40. Un joint O-ring 52 fait barrière d'étanchéité statique sur l'arrière de la bague d'étanchéité 50. Des moyens non représentés sur la figure permettent d'empêcher la rotation de la bague d'étanchéité. La construction de la garniture d'étanchéité 5 telle que décrite ici permet de reporter la barrière d'étanchéité le plus près possible de l'extrémité 41 de l'arbre 40, relativement aux constructions connues, contribuant ainsi de manière substantielle à la diminution des espaces creux qu'il est nécessaire de rincer entre deux produits de pompage. Il a été mentionné précédemment que l'engrenage 30 était positionné latéralement par l'équilibre des pressions s'exerçant sur ses deux faces latérales. Vu que la surface de la face latérale de l'engrenage 30 reliée comme décrit à l'arbre 40 est inférieure à la face latérale opposée, l'engrenage 30 aurait tendance à être pressé contre la face interne de la plaque avant 12. Les moyens élastiques 51 seront donc dimensionnés de manière à exercer une force axiale apte à compenser la différence des forces opposée exercées sur les deux faces latérales opposées de l'engrenage 30.

De manière optionnelle, la garniture d'étanchéité 5 décrite ci-dessus est complétée d'une alimentation 53 d'un liquide de barrage en provenance d'un réservoir extérieur 54. Le liquide de barrage remplit la portion du logement 121 disposée du côté du joint O-ring 52 opposé à celui baigné par le liquide de pompage, exerçant ainsi une contre-pression sur ce joint afin d'améliorer son étanchéité. Une fuite de liquide de barrage en direction de la chambre 110 ou du liquide de pompage en travers du joint 52 entraîne une variation du niveau de liquide de barrage dans le réservoir 54. En contrôlant ce niveau, il est donc possible de détecter une fuite de liquide au niveau de la garniture d'étanchéité, dans un sens ou dans l'autre. La présence d'un liquide de barrage dans les parties creuses du logement 121 évite en outre une condensation et une cristallisation du liquide de pompage dans ces parties creuses.

La pompe de dosage à engrenages telle que décrite ci-dessus est donc optimisée afin d'améliorer de manière substantielle sa rinçabilité en éliminant les espaces creux à rincer entre deux produits différents à pomper, ce qui permet d'économiser du produit ainsi que du temps de rinçage. La construction simplifiée de la pompe, diminuant le nombre de ses composants et ne requérant la présence que d'une seule garniture d'étanchéité diminue d'autant le coût de production ainsi que le risque de fuites et améliore sa fiabilité.

La pompe ci-dessus peut avantageusement être utilisée pour doser un produit à pomper, le volume de produit pompé étant essentiellement proportionnel au nombre de tours des engrenages 30 ou 31. Il est donc possible, en contrôlant ce nombre de tours, d'obtenir une pompe de dosage de précision. Une telle pompe est représentée schématiquement sur la figure 3.

On reconnaît sur cette figure le corps de pompe 1 avec l'engrenage menant 30 entraîné par l'arbre 40 comme décrit précédemment. L'autre extrémité de l'arbre 40 est entraînée par un moteur 41, de préférence un moteur électrique, mais pouvant être aussi un moteur pneumatique, hydraulique ou de n'importe quel type connu, apte à entraîner l'arbre 40. Un réducteur ou une boîte à vitesse 42 peut être disposé sur l'arbre 40 entre le moteur 41 et la pompe. La vitesse de rotation des engrenages 30 et 31 de la pompe, respectivement le volume de liquide pompé, est donc égal ou proportionnel au nombre de tours de rotation de l'arbre 40 ainsi que du moteur 41. Un codeur 43, apte à relever ce nombre de tours peut donc envoyer un signal de commande à une unité de commande 44, par exemple une unité électronique contenant ou non un microprocesseur programmé, apte à enregistrer ce signal et à réguler le procédé de pompage, par exemple couper l'alimentation du moteur 41 lorsque la quantité voulue de produit a été pompée. Le codeur peut être disposé en bout d'arbre sur le moteur 41, comme schématisé par le codeur 43 en position A, sur l'arbre 40, avant ou après l'éventuel réducteur 42, comme schématisé par les positons B et C ou dans la pompe elle-même, comme schématisé par la position D. Le codeur, 43 est de n'importe quel type connu, optique, inductif, capacitif ou autre, apte à relever le nombre de tours du moteur 41, de l'arbre 40 ou d'un engrenage 30 ou 31, selon la position A, B, C ou D où il est placé.

La construction de la pompe de dosage peut être compacte, le moteur 41 étant directement accolé au corps de pompe 1 ou alors la construction peut être plus dispersée, l'arbre 40 étant alors constitué d'un arbre d'entraînement souple. Une telle pompe est avantageusement associée à un bras robotisé de peinture, par exemple pour la peinture de carrosseries de voitures, la pompe y compris son moteur d'entraînement étant logés dans la partie mobile du bras robotisé ou alors, de manière à réduire les masses en mouvement au minimum, le moteur 41 peut être logé dans une portion de socle du bras robotisé alors que le corps de pompe peut être logé dans l'extrémité mobile du bras, les deux élément étant reliés par un arbre 40 souple. Une construction dispersée, avec un arbre d'entraînement 40 souple ou rigide, permet aussi d'obtenir une pompe anti-explosion, le moteur 41 susceptible de produire une étincelle pouvant être éloigné du corps de pompe 1 susceptible de se trouver dans une atmosphère explosive.

Dans chacune des applications possibles d'une telle pompe de dosage, l'incorporation ou non d'un réducteur ou d'une boîte de vitesse 42 ainsi que le positionnement du codeur 43 selon l'une quelconque des positions décrites plus haut, sont déterminés en fonction de l'application considérée.

La construction modulaire décrite permet donc l'utilisation d'une telle pompe de dosage dans de nombreuses applications, peinture, dosage de produits chimiques, alimentaires, pharmaceutiques ou autres.

Les éléments constitutifs du corps de pompe 1 ainsi que les engrenages 3 et la garniture d'étanchéité 5 sont réalisés en des matériaux essentiellement compatibles avec les produits pompés, ces matériaux pouvant être des métaux ou alliages, par exemple de l'acier inoxydable, des matériaux synthétiques ou des céramiques, ces matériaux pouvant être revêtus ou non d'une couche de protection. Il n'est pas nécessaire que les divers éléments composant la pompe soient constitués du même matériau.

Diverses variantes d'exécution peuvent être envisagées pour la construction d'une pompe de dosage à engrenages selon l'invention. La pompe a été décrite comme comprenant un engrenage menant et un engrenage mené; elle pourrait tout aussi bien comprendre une pluralité d'engrenages menés disposés sur la périphérie d'un engrenage menant. La chambre du corps de pompe comprendra donc le nombre de lobes requis pour accueillir chacun un engrenage. Le corps de pompe a été décrit comme constitué de trois plaques assemblées, ceci pour des raisons de facilité d'usinage de la chambre 110 de la plaque intermédiaire. Il serait aussi possible que la plaque intermédiaire 11 soit constituée en une seule pièce avec soit la plaque de fond 10, soit la plaque avant 12. De même, le corps de pompe 1 a été décrit comme étant de forme quadrangulaire, il pourrait en fait avoir n'importe quelle forme apte à contenir une chambre de pompage comme décrite. D'autre part, la pompe de dosage a été décrite comme comprenant notamment un moteur électrique et un codeur. Ces deux éléments pourraient être remplacés par un moteur pas à pas, le nombre de pas à effectuer étant déterminé par le volume de produit à pomper.

## Revendications

1. Pompe de dosage à engrenages comprenant un corps de pompe (1) comprenant une chambre (110) constituée d'au moins deux lobes cylindriques sécants, un premier lobe recevant un engrenage menant (30), au moins un deuxième lobe recevant un engrenage mené (31), lesdits engrenages étant supportés uniquement par leur périphérie extérieure en appui sur la surface périphérique intérieure de chaque lobe, l'engrenage menant (30) étant entraîné en rotation par un arbre d'entraînement (40) dont l'extrémité (41) est introduite dans un logement axial (300) dudit engrenage menant, la forme de ladite extrémité d'arbre (41) coopérant avec la forme dudit logement axial pour fournir un couple d'entraînement audit engrenage menant (30), l'arbre d'entraînement (40) n'offrant aucun moyen de support ou de guidage radial ou axial à l'engrenage menant (30),
**caractérisée en ce qu'**
elle comprend une garniture d'étanchéité (5) montée sur l'arbre d'entraînement (40), ladite garniture d'étanchéité étant positionnée sur la face d'une plaque avant (12) du corps de pompe, tournée vers l'engrenage menant (30), à proximité immédiate de l'extrémité (41) dudit arbre.

2. Pompe de dosage selon la revendication 1, **caractérisée en ce que** la garniture d'étanchéité (5) est composée d'une garniture mécanique comportant une douille (50) disposée dans un logement (121) coaxial à l'arbre d'entraînement (40), ladite douille étant pressée par des moyens élastiques (51) contre une portion de paroi latérale de l'engrenage menant (30), ladite garniture d'étanchéité comprenant des moyens aptes à empêcher la rotation de la douille (50),ladite douille supportant un joint torique (52) assurant l'étanchéité dudit logement coaxial (121).

3. Pompe de dosage selon la revendication 2, **caractérisée en ce que** les moyens élastiques (51) sont dimensionnés de manière à exercer une force axiale sur l'engrenage menant (30) transmise par la douille (50), apte à contrebalancer la force axiale de sens inverse due à la différence des surfaces latérales de l'engrenage menant (30) sur lesquelles s'exerce la pression du produit de pompage.

4. Pompe de dosage selon l'une des revendications 2 ou 3, **caractérisée en ce qu'**elle comprend en outre une alimentation (53) d'un liquide de barrage débouchant dans ledit logement coaxial (121) du côté du joint torique (52) opposé à celui tourné vers l'engrenage menant (30).

5. Pompe de dosage selon l'une des revendications précédentes, **caractérisée en ce qu'**elle est associée à un dispositif de codage (43) apte à fournir un signal (430) proportionnel au nombre de tours effectués par l'un des engrenages (30,31) de la pompe.

6. Pompe de dosage selon la revendication 5, **caractérisée en ce que** ledit signal (430) est envoyé à une unité de commande (44) apte à réguler le procédé de pompage selon le signal reçu.

7. Pompe de dosage selon l'une des revendications précédentes, **caractérisée en ce qu'**elle est associée à un moteur (41) apte à entraîner en rotation ledit arbre d'entraînement (40).

8. Pompe de dosage selon la revendication 7, **caractérisée en ce que** l'arbre d'entraînement (40) est un arbre souple.

9. Pompe de dosage selon l'une des revendications précédentes, **caractérisée en ce qu'**elle est associée à un bras robotisé comprenant notamment une portion de socle fixe et un bras mobile.

10. Pompe de dosage selon la revendication 9, **caractérisée en ce que** le corps de pompe (1) ainsi que le moteur (41) sont montés sur ledit bras mobile du bras robotisé.

11. Pompe de dosage selon la revendication 9, **caractérisée en ce que** le corps de la pompe (1) est monté sur le bras mobile alors que le moteur (41) est monté sur la portion de socle du bras robotisé.

## Patentansprüche

1. Zahnrad-Dosierpumpe mit einem Pumpenkörper (1) mit einer aus mindestens zwei zylindrischen schneidenden Flügeln, wobei ein erster Flügel ein antreibendes Zahnrad (30) aufnimmt, wobei mindestens ein zweiter Flügel ein angetriebenes Zahnrad (31) aufnimmt, wobei die besagten Zahnräder nur über ihren äußeren Umfang auf die innere Umfangsfläche eines jeden Flügels gestützt getragen werden, wobei die Drehung des antreibenden Zahnrads (30) von einer Antriebswelle (40) angetrieben wird, deren Ende (41) in eine axiale Aufnahme (300) des besagten antreibenden Zahnrads eingeführt ist, wobei die Form des besagten Wellenendes (41) mit der Form der besagten axialen Aufnahme zusammenwirkt, um dem besagten antreibenden Zahnrad (30) ein Antriebsmoment zu liefern, wobei die Antriebswelle (40) kein radiales oder axiales Tragoder Führungsmittel für das antreibende Zahnrad (30) bietet,
**dadurch gekennzeichnet, dass**
sie eine auf die Antriebswelle (40) montierte Dichtung (5) umfasst, wobei die besagte Dichtung an der zum antreibenden Zahnrad (30) hin gerichteten Fläche einer Vorderplatte (12) des Pumpenkörpers in unmittelbarer Nähe des Endes (41) der besagten Welle montiert ist.

2. Dosierpumpe nach Anspruch 1, **dadurch gekennzeichnet, dass** die Dichtung (5) aus einer mechanischen Dichtung besteht, die eine in einer zur Antriebswelle (40) koaxialen Aufnahme (121) angeordneten Hülse (50) umfasst, wobei die besagte Hülse von elastischen Mitteln (51) gegen einen seitlichen Wandabschnitt des antreibenden Zahnrads (30) gedrückt wird, wobei die besagte Dichtung Mittel umfasst, die die Rotation der Hülse (50) verhindern können, wobei die besagte Hülse einen O-Ring (52) trägt, der die Dichtheit der besagten koaxialen Aufnahme (121) gewährleistet.

3. Dosierpumpe nach Anspruch 2, **dadurch gekennzeichnet, dass** die elastischen Mittel (51) so bemessen sind, dass sie eine von der Hülse (50) übertragene axiale Kraft auf das antreibende Zahnrad (30) ausüben, die die axiale Kraft aus der anderen Richtung, die aufgrund der Differenz der Seitenflächen des antreibenden Zahnrads (30) entsteht, auf die der Druck des Pumpprodukts ausgeübt wird, ausgleichen können.

4. Dosierpumpe nach einem der Ansprüche 2 oder 3, **dadurch gekennzeichnet, dass** sie ferner eine Versorgung (53) mit einer Sperrflüssigkeit umfasst, die auf der Seite des O-Rings (52) in die besagte koaxiale Aufnahme (121) mündet, die derjenigen, die zum antreibenden Zahnrad (30) hin gerichtet ist, gegenüberliegt.

5. Dosierpumpe nach einem der vorangehenden Ansprüche, **dadurch gekennzeichnet, dass** sie einer Codiervorrichtung (43) zugeordnet ist, die ein zur Anzahl der von einem der Zahnräder (30, 31) der Pumpe ausgeführten Umdrehungen proportionales Signal (430) liefern kann.

6. Dosierpumpe nach Anspruch 5, **dadurch gekennzeichnet, dass** das besagte Signal (430) an eine Steuereinheit (44) gesendet wird, die das Pumpverfahren gemäß dem empfangenen Signal regeln kann.

7. Dosierpumpe nach einem der vorangehenden Ansprüche, **dadurch gekennzeichnet, dass** sie einem Motor (41) zugeordnet ist, der die Drehung der besagten Antriebswelle (40) antreiben kann.

8. Dosierpumpe nach Anspruch 7, **dadurch gekennzeichnet, dass** die Antriebswelle (40) eine flexible Welle ist.

9. Dosierpumpe nach einem der vorangehenden Ansprüche, **dadurch gekennzeichnet, dass** sie einem robotisierten Arm zugeordnet ist, der insbesondere ein festes Sockelteil und einen mobilen Arm umfasst.

10. Dosierpumpe nach Anspruch 9, **dadurch gekennzeichnet, dass** der Pumpenkörper (1) sowie der Motor (41) an dem besagten mobilen Arm des robotisierten Arms montiert sind.

11. Dosierpumpe nach Anspruch 9, **dadurch gekennzeichnet, dass** der Pumpenkörper (1) an dem mobilen Arm montiert ist, während der Motor (41) an dem Sockelteil des robotisierten Arms montiert ist.

## Claims

1. A dosing pump with gears comprising a pump body (1) comprising a chamber (110) consisting of at least two secant cylindrical lobes, a first lobe receiving a driving gear (30), at least one second lobe receiving a driven gear (31), the said gears being supported solely by their external periphery in abutment on the internal peripheral surface of each lobe, the driving gear (30) being driven in rotation by a drive shaft (40) whose end (41) is introduced into an axial housing (300) of the said driving gear, the shape of the said shaft end (41) cooperating with the shape of the said axial housing in order to provide a driving torque to the said driving gear (30), the driving shaft (40) offering no means of radial or axial guidance or support for the driving gear (30),
**characterised in that**
it comprises a seal (5) mounted on the drive shaft (40), the said seal being positioned on the face of a front plate (12) of the pump body, turned towards the driving gear (30), in the immediate vicinity of the end (41) of the said shaft.

2. A dosing pump according to Claim 1, **characterised in that** the seal (5) is composed of a mechanical seal comprising a sleeve (50) disposed in a housing (121) coaxial with the drive shaft (40), the said sleeve being pressed by elastic means (51) against a side wall portion of the driving gear (30), the said seal comprising means able to prevent the rotation of the sleeve (50), the said sleeve supporting an O-ring seal (52) providing the leaktightness of the said coaxial housing (121).

3. A dosing pump according to Claim 2, **characterised in that** the elastic means (51) are sized so as to exert an axial force on the driving gear (30) transmitted by the sleeve (50), able to counterbalance the axial force in the opposite direction due to the difference in the lateral surface areas of the driving gear (30) on which the pressure of the pumping product is exerted.

4. A dosing pump according to one of Claims 2 or 3, **characterised in that** it also comprises a supply (53) of a barrage liquid opening out in the said coaxial housing (121) on the side of the O-ring seal (52) opposite to that turned towards the driving gear (30).

5. A dosing pump according to one of the preceding claims, **characterised in that** it is associated with a coding device (43) able to supply a signal (430) proportional to the number of turns made by one of the gears (30, 31) of the pump.

6. A dosing pump according to Claim 5, **characterised in that** the said signal (430) is sent to a control unit (44) able to regulate the pumping process according to the signal received.

7. A dosing pump according to one of the preceding claims, **characterised in that** it is associated with a motor (41) able to drive the said drive shaft (40) in rotation.

8. A dosing pump according to Claim 7, **characterised in that** the drive shaft (40) is a flexible shaft.

9. A dosing pump according to one of the preceding claims, **characterised in that** it is associated with a robotised arm comprising in particular a fixed base portion and a movable arm.

10. A dosing pump according to Claim 9, **characterised in that** the pump body (1) and the motor (41) are mounted on the said movable arm of the robotised arm.

11. A dosing pump according to Claim 9, **characterised in that** the body of the pump (1) is mounted on the movable arm whilst the motor (41) is mounted on the base portion of the robotised arm.
